# EUROPÄISCHE PATENTSCHRIFT

(11) **EP 0 901 115 B1**
(45) Veröffentlichungstag und Bekanntmachung des Hinweises auf die Patenterteilung: **06.03.2002**
(21) Anmeldenummer: 98111597.5
(22) Anmeldetag: 24.06.1998
(51) Int. Cl.: G09F 21/04

(54) **Werbeträgervorrichtung für PKW-Kofferraumdeckel**
Advertising support for luggage compartment lids of vehicles
Support publicitaire pour coffre à bagages pour automobiles

(30) Priorität: 09.08.1997 DE 29714261 U
(43) Veröffentlichungstag der Anmeldung: 10.03.1999
(73) Patentinhaber: Wuschek, Ralf A., 68649 Gross-Rohrheim (DE)
(72) Erfinder: Wuschek, Ralf A., 68649 Gross-Rohrheim (DE)

(56) Entgegenhaltungen:
- US-A- 3 949 503
- US-A- 4 346 529
- US-A- 5 255 464

## Beschreibung

Die Erfindung bezieht sich auf der Werbeträgervorrichtungen (nachfolgend WTV genannt) im Bereich der Verkehrsmittelwerbung, die zur Anbringung von Plakaten und Aufklebern eingesetzt werden.

Werbeträgervorrichtungen kommen in verschiedensten Formen zum Einsatz; klassische Beispiele sind die Litfaßsäule und Plakatwände die vielfach in Ballungsgebieten eingesetzt werden. In der Verkehrsmittelwerbung finden Plakate häufig ihre Einsatzfläche an den senkrechten Heckseiten von Bussen und Straßenbahnen sowie an den senkrechten Flächen von gewerblich genutzten Pkws wie Taxen oder Firmenfahrzeugen. Siehe auch das im Dokument US-A-4 346 529 illustrierte Beispiel aus dem Stand der Technik.

Gegenstand der Erfindung ist eine Vorrichtung, die es ermöglicht, auch auf Kofferaumdeckeln von Stufen- und Fließheck-Pkws eine Werbefläche in einem so günstigen Winkel anzubringen, daß die Werbebotschaft vom nachfolgenden Verkehr sowie von Passanten zur Kenntnis genommen werden kann.

Ein Vorteil der Erfindung ist, daß die WTV jederzeit vom Kofferraumdeckel ohne großen Aufwand demontierbar ist und der PKW somit auch kurzfristig ohne Werbung genutzt werden kann.

Der WTV kann in beliebigen Abmessungen und somit für jeden Pkw-Typ und nach individuellen Kundenwünschen hergestellt werden.

Nachfolgend wird die Erfindung anhand zweier Modellbeispiele und mit Bezug auf die beiliegenden Zeichnungen näher erläutert, wobei
Abbildung 1 einen WTV zeigt, dessen Plakatfläche in einem frei zu definierendem Winkel zwischen 1° und 89° zum Kofferraumdeckel liegen kann, und
Abbildung 2 eine WTV-Variante zeigt bei dem die Plakatfläche im Winkel von 90° zur Fahrbahn liegt.

Das Aufbringen des Werbeplakats erfolgt auf der großen WTV-Fläche (A), welche aus Fahrzeugsicht nach hinten zeigt. Die Befestigung der Werbeplakats auf dieser Fläche erfolgt mittels selbstklebender und wieder entfernbarer PVC-Folie auf Sililkonbasis.

Die Befestigung der WTV auf dem Kofferraumdeckel selbst erfolgt mittels lösbarer Schraub- und/oder Klemmverbindungen die jeweils Pkw-Typ-spezifisch konstruiert werden müssen. Der Übergang zwischen dem Kofferaumdeckel und der WTV kann mittels einer Silikonlippe (B) gegen das Eindringen von Flüssigkeit und Dreck geschützt werden.

## Patentansprüche

1. Werbeträgervorrichtung zur Anbringung auf Kofferraumdeckeln, **dadurch gekennzeichnet, dass** mittels der Vorrichtung eine ebene Fläche erzeugt wird, die einerseits die Anbringung eines Plakates erlaubt und andererseits durch die Wahl eines fahrzeug-spezifischen Neigungswinkel, der Fläche im Vergleich zum ursprünglichen Neigungswinkel des Kofferraumdeckels, die Sichtbarkeit des Plakates für rückwärtige Verkehrsteilnehmer erlaubt und
**dass** das gesamte Gehäuse aus einer Kunststoff und/oder Metallform besteht und mit dem KFZ-Kofferraumdeckel ein formschlüssige jedoch jederzeit lösbare Verbindung eingeht.

## Claims

1. A device for advertising media for the attachment to deck lids of vehicle boots, **characterising that** the device is able to create a flat surface which on the one hand, enables the attachment of a poster and on the other hand, allows the choice of tilt angle for any specific car by which the surface, in comparison to the original tilt angle of the vehicle boot, provides visibility of the poster for road users behind the car and the complete casing consists of a synthetic- and/or metal form which is inserted into a positive-fit, yet easily detachable connection with the deck lid of the motor vehicle boot.

## Revendications

1. Dispositif de support publicitaire, destiné à être fixé sur des couvercles de coffres de voitures particulières, et qui permet de générer une surface lisse qui elle, permet d'une part de fixer une affiche publicitaire et d'autre part, grâce au choix d'un angle d'inclinaison spécifique à la voiture, d'agrandir la surface visible pour les passants à l'arrière du véhicule par rapport à l'angle d'inclinaison d'origine du couvercle de coffre, le boîtier entier étant composé d'un moule en métal et/ou en matière plastique et pouvant, avec le couvercle du coffre du véhicule motorisé, former une liaison à engagement positif mais à tout moment amovible.
